# EUROPÄISCHE PATENTSCHRIFT

(11) **EP 0 218 840 B1**
(45) Veröffentlichungstag und Bekanntmachung des Hinweises auf die Patenterteilung: **06.02.1991**
(21) Anmeldenummer: 86111115.1
(22) Anmeldetag: 12.08.1986
(51) Int. Cl.: B05B 11/02, A61M 11/00

(54) **Austragvorrichtung für fliessfähige Medien**
Fluid-dispensing device
Pulvérisateur pour matériaux fluidiques

(30) Priorität: 14.09.1985 DE 3532890
(43) Veröffentlichungstag der Anmeldung: 22.04.1987
(73) Patentinhaber: Ing. Erich Pfeiffer GmbH & Co. KG, 78315 Radolfzell (DE)
(72) Erfinder: Graf, Lothar, D-7701 Worblingen (DE); Fuchs, Karl-Heinz, D-7760 Radolfzell (DE)
(74) Vertreter: Patentanwälte Ruff, Beier, Schöndorf und Mütschele

(56) Entgegenhaltungen:
- EP-A- 0 021 123
- FR-A- 805 024
- FR-A- 920 943
- FR-A- 949 453

## Beschreibung

Die Erfindung betrifft eine Austragvorrichtung für fließfähige Medien, insbesondere einen Zerstäuber, mit einem an einem Grundkörper vorgesehenen Medienspeicher mit Schubkolbenpumpe, die einen an einer Kolbenlaufbahn eines Pumpenzylinders zwischen einer Ausgangslage und einer Pumphub-Endlage verschiebbar geführten Pumpkolben sowie eine durch den Pumpenzylinder gebildete, mit einer Austragöffnung der Vorrichtung über einen Auslaßkanal verbundene, den gesamten Medienspeicher der Vorrichtung bildende Pumpenkammer in Form einer etwa ein einziges Austragvolumen je vollem Pumphub bestimmenden Dosierkammer aufweist, die dem Pumpkolben gegenüberliegend hinsichtlich des Mediums geschlossen und nur an einem Ende offen ausgebildet ist, wobei der Pumpenzylinder zur Pumpbetätigung zugänglich ist.

Bei der durch die FR-A-949 453 bekanntgewordenen Austragvorrichtung liegt der Pumpenzylinder in der Ausgangslage völlig frei, so daß er leicht durch unsachgemäße Belastung beschädigt oder ungewollt betätigt werden kann. Auch in der Pumphub-Endstellung ragt der Pumpenzy- linder über eine ihn teilweise aufnehmende Kappe hinaus. Eventuell auf die Kappe wirkende Belastungen werden unmittelbar auf den Pumpenzylinder übertragen. Durch eine Rückstellfeder wird der Pumpenzylinder stets wieder in seine völlig freiliegende Ausgangslage zurückgeführt.

Bei der durch die EP-A-O 021 123 bekanntgewordenen Austragvorrichtung liegen die der Betätigung dienenden Teile des Pumpenzylinders ebenfalls vollständig frei. Der Pumpenzylinder ist durch zwei gesonderte Bauteile, nämlich einen Zylindermantel und einen aufgesteckten Zylinderdeckel gebildet, der so eng am Außenumfang des Zylindermantels anliegt, daß Belastungen des Deckels unmittelbar auf den Zylinder übertragen werden.

Der Erfindung liegt die Aufgabe zu Grunde, eine Austragvorrichtung für fließfähige Medien, insbesondere einen Zerstäuber, zu schaffen, der einfach herzustellen, zu montieren sowie im Gebrauch ist.

Diese Aufgabe wird bei einer Austragvorrichtung der eingangs beschriebenen Art erfindungsgemäß dadurch gelöst, daß der Pumpenzylinder in der Ausgangslage im wesentlichen vollständig mit Abstand innerhalb eines Gehäuses liegt und in diesem von außerhalb des Gehäuses durch einen Ausschnitt zur Betätigung zugänglich ist. Dadurch sind wirksame Mittel zum Schutz des Pumpenzylinders gegen Beschädigung und ungewollte Pumpbewegungen, insbesondere vor dem Gebrauch, gebildet.

Der Pumpenzylinder kann sehr einfach ohne Austragöffnung beispielsweise einteilig napfförmig ausgebildet und als geschlossene Baueinheit an der übrigen Austragvorrichtung montiert werden, die mit dem Gehäuse einen vom Pumpenzylinder gesonderten Grundkörper bildet. Der die Pumpenkammer umschließende Pumpenzylinder ist also außer in dem Bereich, in welchem der Auslaßkanal an ihn angeschlossen ist bzw. in dem der Pumpkolben einzusetzen ist, dicht geschlossen, so daß er als sehr einfacher Baukörper aus Kunststoff oder dgl. hergestellt werden kann. Da die gesamte, in der Austragvorrichtung gespeicherte Menge an Medium von Anfang an in der Pumpenkammer bzw. im Pumpenzylinder vorgesehen ist, kann auch auf einfache Weise sicher erreicht werden, daß bei dem einzigen Pumphub die gesamte gespeicherte Medienmenge ausgetragen wird.

Durch die erfindungsgemäße Ausbildung ist es möglich, auf ein Zylindergehäuse mit gesondertem Zylinderdeckel zu verzichten, da der Pumpenzylinder an seinem offenen Ende unmittelbar durch das Hauptgehäuse der Austragvorrichtung abgedeckt bzw. verschlossen sein kann. Der Pumpenzylinder kann daher als frei zugänglich liegender Teil unmittelbar so am beispielsweise bodenseitig offenen und ansonsten im wesentlichen einteilig ausgebildeten Gehäuse gelagert sein, daß er zur Durchführung des Pumphubes von Hand aus seiner Ausgangslage weiter über den Pumpkolben geschoben werden kann und hierbei gleichzeitig nach Art eines Betätigungs-Druckknopfes wirkt. Liegt dieser Betätigungs-Druckknopf in Ausgangslage, also vor der einmaligen Benutzung der Austragvorrichtung, vollständig innerhalb des Gehäuses, d.h. zweckmäßig gegenüber der offenen Seite des Gehäuses wenigstens geringfügig zurückversetzt, so ist er einerseits für die Betätigung gut zugänglich und andererseits vor versehentlicher Betätigung oder anderen mechanischen Belastungen geschützt. Da der geschlossene Pumpenzylinder nur zum Auslaßkanal hin offen ist, kehrt er nach seiner Betätigung auch nicht in seine Ausgangslage zurück, sondern verbleibt in der Pumphub-Endstellung, so daß er gleichzeitig eine Anzeigevorrichtung bildet, anhand welcher der Benutzungszustand der Austragvorrichtung eindeutig erkannt werden kann. Zum leichteren Erkennen kann im Mantel des Gehäuses ein Einblick auf den Pumpenzylinder gebender Fensterausschnitt vorgesehen sein, der zweckmäßig gleichzeitig als Daumen-Eingriffsöffnung für die Betätigung der Austragvorrichtung ausgebildet ist.

Die dem Betätigungs-Druckknopf gegenüberliegende Handhabe zur Gegenhalterung der Austragvorrichtung gegen den Betätigungsdruck ist zur Erzielung einer Einhand-Bedie nung zweckmäßig durch ein Fingerschild gebildet, welches entgegengesetzt ausragende Fingeranlageflächen beiderseits benachbart zur Mittelachse der Schubkolbenpumpe aufweist, so daß an ihnen der Zeige- und der Mittelfinger der Hand abgestützt werden können, deren Daumen am Druckknopf anliegt. Dadurch kann die Austragvorrichtung bei der Betätigung sehr sicher gehalten und genau geführt werden, was beispielsweise beim Austragen von entsprechenden Pharmazeutika in eine Nasenöffnung wichtig ist. Durch die beschriebene Ausbildung kann die Austragvorrichtung extrem klein gestaltet werden, beispielsweise größte Ausdehnungen von weniger als 5 cm haben.

Bei einer besonders vorteilhaften Weiterbildung des Erfindungsgegenstandes sind die vom Medium gefüllten bzw. zu durchströmenden Hohlräume der Austragvorrichtung zweckmäßig luftdicht nach außen verschlossen, wobei diese Räume zweckmäßig bis zu dem Verschluß vollständig vom Medium, also ohne jegliche Lufteinschlüsse gefüllt sind. Der Verschluß kann durch ein nur bei Überdruck in der Pumpenkammer öffnendes und ansonsten dichtschließendes Auslaß-Ventil, insbesondere ein Kugelschlauchventil gemäß der DE-OS 29 02 624 gebildet sein, auf die hier wegen weiterer Einzelheiten, insbesondere hinsichtlich des einfachen und sicher funktionierenden Aufbaues, Bezug genommen wird. Es ist aber auch denkbar, den Auslaßkanal bzw. die Austragöffnung durch einen nach dem Öffnen nicht mehr schließenden Verschluß luftdicht zu verschließen, der zweckmäßig so ausgebildet ist, daß er bei Erreichen eines bestimmten Überdruckes auf seiner der Pumpenkammer zugehörigen Seite, beispielsweise unter Zerstörung bzw. Rißbildung, öffnet; ein solcher, ein Sollbruchglied darstellender bzw. über mindestens ein Sollbruchglied in Schließlage gehaltener Verschluß könnte beispielsweise durch eine Membran gebildet sein.

Damit beim einmaligen Pumphub nach Möglichkeit weitestgehend die gesamte gespeicherte Menge an Medium ausgetragen wird, ist zweckmäßig in der Pumpenkammer ein Verdrängungskörper vorgesehen, der in Pumphub-Endstellung weit, vorzugsweise wenigstens annähernd bis an den Verschluß, in den Auslaßkanal ragt und diesen dabei bis auf Strömungsschlitze bzw. -kanülen nahezu vollständig ausfüllt.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ausführungsbeispiele der Erfindung sind in den Zeichnungen dargestellt und werden im folgenden näher erläutert. In den Zeichnungen zeigen:
Fig. 1 eine erfindungsgemäße Austragvorrichtung in Ansicht und natürlicher Größe;
Fig. 2 die Austragvorrichtung gemäß Fig. 1 im Axialschnitt und in vergrößerter Darstellung;
Fig. 3 eine Draufsicht auf die Austragvorrichtung gemäß Fig. 1, jedoch bei abgenommener Schutzkappe;
Fig. 4 eine weitere Ausführungsform in einer ausschnittsweisen Darstellung entsprechend Fig. 2.

Die Austragvorrichtung 1 gemäß den Fig. 1 bis 3 weist ein Gehäuse 2 auf, dessen Grundkörper nach Art einer Kappe im wesentlichen nur an einer einzigen Seite offen ist und an dieser offenen Stirnseite eine in einer Ebene liegende Standfläche 3 bildet. Das Gehäuse 2 ist achssymmetrisch zu einer Mittelachse 4 bzw. symmetrisch zu zwei zueinander rechtwinkligen Axialebenen ausgebildet, hat jedoch in Richtung der einen dieser Axialebenen eine mehrfach größere Erstreckung als in Richtung der anderen Axialebene. Beim dargestellten Ausführungsbeispiel ist der Grundkörper des Gehäuses 2, welcher im wesentlichen durch den Gehäusemantel 5 und die der offenen Seite gegenüberliegende Stirnwand 6 gebildet ist, in Axialansicht elliptisch, derart, daß in dieser Ansicht seine Außenflächen mit unterschiedlichen Krümmungsradien nach außen konvex gekrümmt sind.

Von der Stirnwand 6 des Gehäuses 2 steht ein einteilig mit dieser ausgebildeter, in der Mittelachse 4 stehender Austragstutzen 7 vor, der in Axialansicht kreisförmig begrenzt ist und über seinen gesamten Außenumfang gegenüber den Außenflächen des Mantels 5 zurücksteht, also gegenüber dem kleinsten Diagonal-Maß des Gehäuse-Grundkörpers einen kleineren Außendurchmesser hat. Der Austragstutzen 7 ist zu seinem freien Ende spitzwinklig konisch verjüngt und weist eine von seinem freien Ende über ihre ganze Länge freiliegend abstehende Innenhülse auf, die als Hülsenansatz 8 in den Gehäuse-Grundkörper bis über die Innenfläche der Stirnwand 6 vorsteht.

Über die Innenseite der Stirnwand 6 steht eine einteilig mit dieser ausgebildete, im wesentlichen zylindrische Innenhülse 9 nur über einen Teil der Höhe bzw. Länge des Gehäuse-Grundkörpers vor, deren Außendurchmesser annähernd gleich dem kleinsten äußeren Diagonalmaß des Gehäuse-Grundkörpers sein kann, die also mit ihrem Außenumfang im Bereich zweier einander diametral gegenüberliegender Zonen in den Gehäusemantel 5 übergeht bzw. durch diesen gebildet ist. Es ist auch denkbar, die Innenhülse 9 durch zwei annähernd halbzylindrische Schalen zu bilden, deren in einer Axialebene der Mittelachse 4 liegende Teilungsebene in der Zone geringstens Diagonalmasses des Gehäuse-Grundkörpers liegt und die ggf. gegenüber der Innenfläche des Gehäusemantels 5 berührungsfrei in das Gehäuseinnere vorstehen. Die in der Mittelachse 4 liegende Innenhülse 9 weist an ihrem freien Ende einen über ihren Innenumfang vorstehenden, ringförmigen Anschlagnocken 10 auf, der eine zur Mittelachse 4 im wesentlichen rechtwinklige ringförmige Innenschulter 11 bildet. In die Innenhülse 9 greift von dem der Stirnwand 6 abgekehrten Ende ein Zylinderbehälter 12 ein, der als einfacher, zylindrischer und napfförmig nur an einem Ende offener Behälter ausgebildet ist. Der Zylinderbehälter 12 bildet den gesamten Medienspeicher 13 der Austragvorrichtung 1 und umschließt eine Pumpenkammer 14, die an ihrem dem offenen Ende des Zylinderbehälters 12 gegenüberliegenden Ende durch eine im wesentlichen rechtwinklig zur Mittelachse 4 liegende Wand verschlossen ist. Diese Stirnseite 15 ist durch eine Stirnwand 16 verschlossen, welche einteilig mit dem annähernd zylindrischen Mantel 17 des Zylinderbehälters 12 ausgebildet ist. Am offenen Ende weist der Mantel 17 einen über seinen Außenumfang vorstehenden, ringförmig ununterbrochen durchgehenden Einsprengflansch 18 auf, welcher bei einge setztem Zylinderbehälter 17 die Innenschulter 11 der Innenhülse 9 hintergreift und an dieser anliegt, so daß der Zylinderbehälter 12 in seiner Ausgangslage axial genau festgelegt ist.

Der Innenumfang des Zylinderbehälters 12 bzw. des Mantels 17 bildet eine Kolbenlaufbahn 19 für einen Pumpkolben 20, der zwei entgegengesetzt spitzwinklig konvergierende und axial hintereinander liegende Kolbenlippen 21, 22 zur Führung an der Kolbenlaufbahn 19 aufweist. Der Pumpkolben 20 ist als hohler Ringkolben ausgebildet, der am Ende eines einteilig mit ihm ausgebildeten Schlauch-Abschnittes 24 eines Kolbenstößels 23 vorgesehen ist, wobei der andere Abschnitt des Kolbenstößels 23 durch den Hülsenansatz 8 gebildet ist. Das vom Pumpkolben 20 abgekehrte Ende des Schlauch-Abschnittes 24 ist in einen erweiterten Bohrungsabschnitt des zugehörigen freien Endes des Hülsenansatzes 8 sicher haltend und axial angeschlagen eingesteckt. Der Abschnitt 24 und der Hülsenansatz 8 bilden einen vollständig innerhalb des Kolbenstößels in der Mittelachse 4 liegenden Auslaßkanal 25, der die Pumpenkammer 14 mit einer ins Freie führenden Austragöffnung 26 am freien Ende des Austragstutzens 7 unter Zwischenschaltung eines Auslaßventiles 27 verbindet. Das Auslaßventil 27, das in dem in den Hülsenansatz 8 eingreifenden Bereich des Schlauch-Abschnittes 24 und etwa im selben Axialbereich wie die Stirnwand 6 vorgesehen ist, ist als Kugel-Schlauchventil ausgebildet. Der durch eine Kugel gebildete Ventilkörper 28 dieses Auslaßventiles 27 wird von dem zugehörigen, elastisch aufweitbaren Längsabschnitt des Schlauchabschnittes 24 dicht umschlossen, wobei dieser Längsabschnitt im Bereich eines gegenüber seinem Außendurchmesser geringfügig erweiterten Abschnittes der Bohrung des Hülsenan satzes 8 liegt, der beiderseits des Ventilkörpers 28 am Außenumfang des Schlauch-Abschnittes 24 anliegt und diesen daher beiderseits des Ventilkörpers 28 abstützt.

Im freien Ende des Austragstutzens 7 ist in eine in der Mittelachse 4 liegende Ringnut 30 eine napfförmige Düsenkappe 31 mit ihrem Mantel eingesetzt, die in ihrer frei liegenden, gegenüber der Endfläche des Austragstutzens 7 geringfügig zurückversetzten Stirnwand eine die Austragöffnung 26 bildende Zerstäuberdüse 32 aufweist. Durch die Ringnut 30 ist ein frei vorstehender Stützdorn 33 gebildet, der über den größten Teil an der Innenfläche des Mantels der Düsenkappe 31 anliegt, jedoch vom übrigen Auslaßkanal 25 bis zur Zerstäuberdüse 32 führende Verbindungskanäle für das Medium aufweist.

An der Innenseite der Stirnwand 16 des Zylinderbehälters 12 ist ein in der Mittelachse 4 stehender, in Richtung gegen den Pumpkolben 20 vorstehender Verdrängungskörper 34 in Form eines Verdrängungsdornes vorgesehen, dessen Außendurchmesser nur geringfügig kleiner als der Innendurchmesser des Schlauchabschnittes 24 ist und der mehrere über den Umfang verteilte, über seine gesamte Länge reichende Längsschlitze 35 aufweist. In Ausgangslage liegt die Endfläche des Verdrängungskörpers 34 annähernd in der Ebene der ihm zugekehrten endseitigen Stirnfläche des Pumpkolbens 20. Die Länge des Verdrängungskörpers 34 entspricht nahezu der Länge des maximalen Pumphubes. In Ausgangslage steht der Pumpkolben 20 bzw. dessen hintere Kolbenlippe 22 nahe beim hinteren Ende der Kolbenlaufbahn 19, die über einen kegelstumpfförmig erweiterten Einführ-Endabschnitt in die offene Endfläche des Zylinderbehälters 12 übergeht.

Mit seinem der Stirnwand 16 zugehörigen Ende bildet der Zylinderbehälter 12 nach Art eines Drückerknopfes eine Handhabe 36, zu welchem Zweck in der Außenseite der Stirnwand 16 eine kugelkalottenförmig vertiefte Daumenkuhle 37 zur sicheren Abstützung der Daumenkuppe einer Hand vorgesehen ist. Die Außenseite der Stirnwand 6 des Gehäuses 2 bildet beiderseits des Austragstutzens 7 an den langen Ellipsenschenkeln jeweils eine Handhabe 38 zur Abstützung jeweils zweier weiterer Finger derselben Hand, so daß also die Handhaben 36, 38 einen Griff zum gleichzeitigen Halten und Betätigen der Austragvorrichtung 1 mit einer einzigen Hand bilden. An der Außenseite der Stirnwand 6 sind zur besseren Abstützung der Finger Griffigkeits-Profilierungen in Form beispielsweise von parallelen vorstehenden Rippen 39 vorgesehen. Im Mantel 5 des Gehäuses 2 und zwar auf einer von dessen beiden breiteren Seiten ist symmetrisch zur zugehörigen axialen Symmetrieebene des Gehäuses 2 ein Ausschnitt 40 vorgesehen, der mit parallelen Seitenbegrenzungen bis an die Standfläche 3 reicht, dessen konkav bogenförmige Querbegrenzung jedoch im Abstand von der Stirnfläche 6 liegt, nämlich höchstens etwa bis in Höhe der freien Endfläche der Innenhülse 9 reicht. Die Breite des für den Eingriff mit dem Daumen vorgesehenen Ausschnittes 40 ist so groß gewählt, daß der eingreifende Daumen gleichzeitig an beiden Seitenbegrenzungen geführt ist, daß das Gehäuse 2 also praktisch selbsthaltend auf den Daumen aufgesteckt werden kann. Zum Gebrauch der Austragvorrichtung 1 wird mit dem Daumen der Zylinderbehälter 12 bis zum Anschlag seiner zugehörigen Endfläche an der Innenfläche der Stirnwand 6 des Gehäuses 2 auf den Pumpkolben 20 aufgeschoben, wobei das Medium unter Öffnung des Auslaßventiles 27 durch die Austragöffnung 26 zerstäubt ausgetragen wird. Der Austragstutzen 7 ist mit einer ihn vollständig umschließenden Verschlußkappe 41 abgedeckt, die über eine Federrastung gegenüber dem Austragstutzen 7 gesichert ist und mit ihrer offenen Endfläche an der Außenfläche der Stirnwand 6 anliegt. Vor dem Gebrauch der Austragvorrichtung 1 wird diese Verschlußkappe 41, die in den Fig. 1 und 3 nicht dargestellt ist, abgezogen.

In Fig. 4 sind für einander entsprechende Teile die gleichen Bezugszeichen wie in Fig. 2, jedoch mit dem Index "a" verwendet. Bei der Ausführungsform nach Fig. 4 ist der Stützdorn 33a durch einen gesonderten Bauteil 42 gebildet, der benachbart zur Düsenkappe 31a einen erweiterten, an einer Seite abgeflachten Bund 43 aufweist. Dieser, zur Austragöffnung 26a spitzwinklig konisch erweiterte Bund 43 greift in eine an ihn angepaßte, gegenüber dem Außendurchmesser der Ringnut 30a erweiterte Öffnung 44 im Austragstutzen 7a ein, die einen Abschnitt des Auslaßkanals 25a bildet. Der Bauteil 42 kann unter elastischer Aufweitung des Austragstutzens 7a von dessen freiem Ende her in die Öffnung 44 derart eingesprengt werden, daß er dann spielfrei axial gesichert und zentriert festgehalten ist. An seinem vom Stützdorn 33a abgekehrten Ende weist der Bauteil 42 im Anschluß an den Bund 43 einen Führungsdorn 45 auf, dessen Durchmesser wesentlich kleiner als der Innendurchmesser des zugehörigen Abschnittes des Auslaßkanales 25a ist und der von einer Ventilfeder 46 des Auslaßventiles 27a umgeben ist. Dieses Auslaßventil 27a weist einen durch eine Kugel gebildeten, axial gegen die Federkraft der Ventilfeder 46 in Öffnungsstellung bewegbaren Ventilkörper 28a auf, dem als Ventilsitz 47 eine Innenschulter im Hülsenansatz 8a zugeordnet ist. Bei diesem Ausführungsbeispiel ist also das Auslaßventil nicht wie bei der Ausführungsform nach den Fig. 1 bis 3 ein Bestandteil der Kolbeneinheit, sondern ein Bestandteil des Gehäuses 2a bzw. des Austragstutzens 7a.

Zur Befüllung der Austragvorrichtungen gemäß den Fig. 1 bis 4 wird er Zylinderbehälter 12 zunächst mit dem auszutragenden Medium im wesentlichen vollständig gefüllt, wonach der mit dem Gehäuse 2 und dem Auslaßventil 27 fertig vormontierte Pumpkolben 20 in das offene Ende des Zylinderbehälters 12 eingeführt wird. Der Zylinderbehälter 12 wird dabei so weit über den Pumpkolben 20 geschoben, bis das Auslaßventil 27 öffnet und hierdurch die eingeschlossene Luft nach außen gelassen wird. Im Verlauf dieser Bewegung gleitet der Einsprengflansch 18 mit einer an seinem Außenumfang vorgesehenen kegelstumpfförmigen Aufweitfläche an einer entsprechenden kegelstumpfförmigen, am Innenumfang des Anschlagnockens 18 vorgesehenen Gegenfläche, so daß die Innenhülse 9 aufgeweitet wird, bis der Einsprengflansch 18 hinter die Innenschulter 11 springt.

## Patentansprüche

1. Austragvorrichtung für fließfähige Medien, insbesondere Zerstäuber, mit einem an einem Grundkörper (2) vorgesehenen Medienspeicher (13) mit Schubkolbenpumpe, die einen an einer Kolbenlaufbahn (19) eines Pumpenzylinders (12) zwischen einer Ausgangslage und einer Pumphub-Endlage verschiebbar geführten Pumpkolben (20) sowie eine durch den Pumpenzylinder (12) gebildete, mit einer Austragöffnung (26) der Vorrichtung (1) über einen Auslaßkanal (25) verbundene, den gesamten Medienspeicher der Vorrichtung (1) bildende Pumpenkammer (14) in Form einer etwa ein einziges Austragvolumen je vollen Pumphub bestimmenden Dosierkammer aufweist, die dem Pumpkolben (20) gegenüberliegend hinsichtlich des Mediums geschlossen und nur an einem Ende offen ausgebildet ist, wobei der Pumpenzylinder (12) zur Pumpbetätigung zugäng lich ist, dadurch gekennzeichnet, daß der Pumpenzylinder (12) in der Ausgangslage im wesentlichen vollständig mit Abstand innerhalb eines Gehäuses (2) liegt und in diesem von außerhalb des Gehäuses (2) durch einen Ausschnitt (40) zur Betätigung zugänglich ist.

2. Austragvorrichtung nach Anspruch 1, dadurch gekennzeichnet, daß ein die Pumpenkammer (14) bildender Pumpenzylinder (12) durch eine Steckverbindung an dem durch den Grundkörper gebildeten Gehäuse (2) anzuordnen ist und daß vorzugsweise eine im wesentlichen frei in das Gehäuse (2) vorstehende Führung (9) für den Pumpenzylinder (12) im Abstand innerhalb eines Gehäusemantels (5) vorgesehen ist.

3. Austragvorrichtung nach Anspruch 1 oder 2, dadurch gekennzeichnet, daß der Pumpenzylinder (12) in der Ausgangslage des Pumpkolbens (20), insbesondere gegen Abziehen axial gesichert, innerhalb des Gehäuses (2) liegt.

4. Austragvorrichtung nach einem der vorhergehenden Ansprüche, dadurch gekennzeichnet, daß der Pumpenzylinder (12) ein an seinem Außenumfang im Bereich seines offenen Endes vorstehendes, im wesentlichen ringförmiges Anschlagglied (18) aufweist und daß an dem Grundkörper (2) im Bereich eines Endes ein nach innen ringförmig vorstehender, vom Anschlagglied (18) hintergriffener Gegenanschlag (10) vorgesehen ist.

5. Austragvorrichtung nach einem der vorhergehenden Ansprüche, dadurch gekennzeichnet, daß zwischen dem Grundkörper (2) und dem Pumpenzylinder (12) eine federnde Einsprengverbindung vorgesehen ist, wobei vorzugsweise die Pumpenkammer (14) durch einen napfförmigen, an einer Stirnseite (15) mit einer Stirnwand (16) verschlossenen Zylinderbehälter gebildet ist, der in Ausgangslage gegenüber dem zugehörigen Ende des Gehäuses (3) zurückversetzt ist.

6. Austragvorrichtung nach einem der vorhergehenden Ansprüche, dadurch gekennzeichnet, daß an dem Grundkörper (2) ein den Pumpenzylinder (12), insbesondere im wesentlichen zylinderhülsenförmig am Außenumfang, nach Art eines im wesentlichen frei vorstehenden Verschlusses aufnehmendes Führungsstück vorgesehen ist, das vorzugsweise einteilig mit dem an einem Ende offenen, kappenförmigen, einen Gehäusemantel (5) aufweisenden Gehäuse (2) ausgebildet ist.

7. Austragvorrichtung nach Anspruch 6, dadurch gekennzeichnet, daß das Führungsstück über eine mindestens eine Betätigungs-Handhabe (38) bildende Stirnwand (6) in das Gehäuse (2) vorsteht und daß vorzugsweise das Ende des, eine geringere Höhe als das Gehäuse (2) aufweisenden, Führungsstückes gegenüber dem Gehäusemantel (5) zurückversetzt ist, der mit seinem offenen Ende eine Standfläche (3) bildet.

8. Austragvorrichtung nach einem der vorhergehenden Ansprüche, dadurch gekennzeichnet, daß ein über das Gehäuse (2) vorstehender Austragkopf (7) einen frei in ihm liegenden und in das Gehäuse (2) vorstehenden Hülsenansatz (8) aufweist, der vorzugsweise einen Kolbenstößel (23) bildet, an dem der Pumpkolben (20) durch Einstecken gehaltert ist.

9. Austragvorrichtung nach einem der vorhergehenden Ansprüche, dadurch gekennzeichnet, daß der Gehäusemantel (5) des Gehäuses (2) nach Art einer elliptischen Grundform zur Bildung breiterer Seiten unterschiedlich große Diagonalerstreckungen, insbesondere derart aufweist, daß die Außenweite des eine Innenhülse'(9) aufweisenden Führungsstückes annähernd gleich der kleineren Diagonalerstreckung des Gehäusemantels (5) ist und der Außenumfang der Innenhülse (9) an zwei einander diametral gegenüberliegenden Zonen in den Gehäusemantel (5) übergeht.

10. Austragvorrichtung nach einem der vorhergehenden Ansprüche, dadurch gekennzeichnet, daß als Ausschnitt im Grundkörper (2), insbesondere in einer breiteren Seite des Gehäusemantels (5) und bis zu dessen offenem Ende reichend, ein Daumeneingriffsschlitz (40) vorgesehen ist.

11. Austragvorrichtung nach Anspruch 10, dadurch gekennzeichnet, daß eine im Abstand von einer Stirnwand (6) des Gehäuses (2) liegende Querbegrenzung des Daumeneingriffsschlitzes (40) etwa in Höhe des freien Endes des Führungsstückes vorgesehen ist und daß der Daumeneingriffsschlitz (40) insbesondere etwa über die Länge des Pumpenzylinders (12) reicht.

12. Austragvorrichtung nach einem der vorhergehenden Ansprüche, dadurch gekennzeichnet, daß der Pumpenzylinder in der jeweils verschobenen Stellung rückhubfrei stehenbleibend angeordnet und vorzugsweise dem Pumpenzylinder (12) eine Anzeigevorrichtung für den Benutzungszustand der Austragvorrichtung (1) zugeordnet ist, die insbesondere ein durch den Daumeneingriffsschlitz (40) gebildetes Sichtfenster aufweist.

13. Austragvorrichtung nach einem der vorhergehenden Ansprüche, dadurch gekennzeichnet, daß im Auslaßkanal (25) ein Auslaßventil (27), wie ein durch Betätigung öffnender, ventilartiger, luftdichter Auslaßverschluß vorgesehen ist, wobei vorzugsweise der Auslaßkanal (25) im Grundkörper (2) vorgesehen ist und den Pumpkolben (20) durchsetzt.

14. Austragvorrichtung nach Anspruch 13, dadurch gekennzeichnet, daß das Auslaßventil (27) einen in dem Auslaßkanal (25) liegenden Ventilkörper (28) aufweist und vorzugsweise bei Überdruck unter elastischer Verformung öffnet.

15. Austragvorrichtung nach Anspruch 13 oder 14, dadurch gekennzeichnet, daß der Auslaßverschluß unter Zerstörung wenigstens im Bereich von Sollbruchstellen bei Verschieben des Pumpenzylinders und bei Überdruck in der Pumpenkammer öffnet und insbesondere durch eine Membran gebildet ist.

16. Austragvorrichtung nach einem der vorhergehenden Ansprüche, dadurch gekennzeichnet, daß im Pumpenzylinder (12) ein gegen den in Ausgangslage befind lichen, als hohler Ringkolben ausgebildeten Pumpkolben (20) vorstehender Verdrängungskörper (34) vorgesehen ist, der vorzugsweise mit seinem freien Ende in Ausgangslage etwa im Bereich des vorderen Kolbenendes liegt und in der Pumphub-Endlage den Auslaßkanal (25) annähernd bis zu einem Verschluß im wesentlichen vollständig ausfüllt.

17. Austragvorrichtung nach einem der vorhergehenden Ansprüche, dadurch gekennzeichnet, daß der Pumpkolben (20) am Ende eines einteilig mit ihm ausgebildeten, mit einem Hülsenansatz (8) des Grundkörpers (2) den Auslaßkanal (25) bildenden Kolbenstößel-Teiles (24) mit einer Innenweite vorgesehen ist, gegenüber der vorzugsweise die Außenweite des als Verdrängungsdorn ausgebildeten, beim Pumphub in den Auslaßkanal (25) eintauchenden Verdrängungskörpers (34) nur geringfügig kleiner ist, der insbesondere am Außenumfang mit im wesentlichen über seine ganze Länge reichenden Längsschlitzen (35) versehen ist.

18. Austragvorrichtung nach einem der vorhergehenden Ansprüche, dadurch gekennzeichnet, daß die Austragöffnung (26a) durch einen kappenförmigen Düsenkörper (31a) gebildet ist, in den ein vorstehender Stützdorn (33a) eingreift, der vorzugsweise als Stützdorn-Bauteil (42) durch Einstecken axial gesichert und zentriert unmittelbar in eine einen Abschnitt des Auslaßkanales bildende Aufnahmeöffnung (44) des Austragkopfes (7a) eingreift und insbesondere einen zum Auslaßventil (27a) sich erstreckenden Bauteil (45) aufweist.

19. Austragvorrichtung nach Anspruch 18, dadurch gekennzeichnet, daß der Stützdorn (33a) unter Bildung einer den Kappenmantel des Düsenkörpers (31a) aufnehmenden Ringnut (30a) von außen in den Austragkopf (7a) unter elastischer Aufweitung eingesprengt ist und mit einem Bund (43) axial gesichert in die gegenüber der Außenweite der Ringnut (30a) erweiterte Aufnahmeöffnung (44) eingreift, wobei der Stützdorn-Bauteil (42) vorzugsweise einen Führungsdorn (45) aufweist und der Bund (43) zur Austragöffnung (26a) konisch erweitert ist.

## Claims

1. Dispenser for flowable media, particularly at atomizer, with a media reservoir (13) provided on a base structure (2) and having a thrust piston pump, which is provided with a pump piston (20) displaceably guided between a starting position and a pump stroke end position on a piston path (19) of a pump cylinder (12), as well as a pump chamber (14), in the form of a dosing chamber determining the discharge volume per complete pump stroke, formed by the pump cylinder (12) and connected to a discharge opening (26) of the dispenser (1) by means of an outlet duct (25), said dosing chamber facing the pump piston (20) and is constructed in closed manner with respect to the medium and is only open at one end, the pump cylinder (12) being accessible for pump actuation purposes, characterized in that in the starting position, the pump cylinder (12) is located substantially completely and in spaced manner within a casing (2) and in the latter is accessible for operating purposes from the outside of the casing (2) by means of a cutout (40).

2. Dispenser according to claim 1, characterized in that a pump cylinder (12) forming the pump chamber (14) is to be arranged by a plug connection on the casing (2) formed by the base structure and that preferably a guide (9) for the pump cylinder (12) projecting substantially freely into the casing (2) is provided in spaced manner within a casing surface (5).

3. Dispenser according to claims 1 or 2, characterized in that the pump cylinder (12) in the starting position of the pump piston (20) is located within the casting (2) so as to be axially secured against removal.

4. Dispenser according to one of the preceding claims, characterized in that the pump cylinder (12) has a substantially annular stop member (18) projecting at its outer circumference in the vicinity of its open end and that on the base structure (2) in the vicinity of one end an annular counterstop (10) projecting inwards and engaged behind by the stop member (18) is provided.

5. Dispenser according to one of the preceding claims, characterized in that between the base structure (2) and the pump cylinder (12) is provided a resilient spring-in connection, the pump chamber (14) preferably being formed by a cup-shaped cylinder container closed at its end face (15) by an end wall (16) and which in the starting position is set back with respect to the associated end of the casing (3).

6. Dispenser according to one of the preceding claims, characterized in that on the base structure (2) is provided a guide piece receiving the pump cylinder (12), particularly in substantially cylindrical sleeve-like manner on the outer circumference, in the manner of a substantially freely projecting closure and which is preferably constructed in one-piece manner with the one end open, cap-like casing (2) having a casing surface (5).

7. Dispenser according to claim 6, characterized in that the guide piece projects by an end wall (6) forming at least one operating handle (38) into the casing (2) and that preferably the end of the guide piece having a smaller height than the casing (2) is set back with respect to the casing surface (5), whose open end forms a standing surface (3).

8. Dispenser according to one of the preceding claims, characterized in that a discharge head (7) projecting over the casing (2) has a sleeve attachment (8) freely located therein and projecting into the casing (2) and which preferably forms a piston rod (23), on which the pump piston (20) is engaged.

9. Dispenser according to one of the preceding claims, characterized in that the surface (5) of the casing (2) in the manner of an elliptical base shape for the formation of wider sides has varyingly large diagonal extensions, particularly in such a way that the external width of the guide piece having an inner sleeve (9) is approximately the same as the smaller diagonal extension of the casing surface (5) and the outer circumference of the inner sleeve (9) passes at two diametrically facing zones into the surface (5).

10. Dispenser according to one of the preceding claims, characterized in that a thumb engagement slot (40) is provided as the cutout in the base structure (2), particularly in a wider side of the casing surface (5) and extending up to its open end.

11. Dispenser according to claim 10, characterized in that at a distance from an end wall (6) of the casing (2) is provided a transverse boundary of the thumb engagement slot (40) roughly level with the free end of the guide piece and slot (40) in particular extends roughly over the length of the pump cylinder (12).

12. Dispenser according to one of the preceding claims, characterized in that in the particular displaced position the pump cylinder is located in return stroke-free stationary manner and with the pump cylinder (12) is preferably associated an indicator of the state of use of the dispenser (1) and which in particular has a viewing window formed by the thumb engagement slot (40).

13. Dispenser according to one of the preceding claims, characterized in that in the outlet duct (25) is provided an outlet valve (27), such as a valve-like, air-tight outlet closure opening by actuation and preferably the outlet duct (25) is provided in the base structure (2) and traverses the pump piston (20).

14. Dispenser according to claim 13, characterized in that the outlet valve (27) has a valve body (28) located in the outlet duct (25) and preferably opens under an overpressure under elastic deformation.

15. Dispenser according to claims 13 or 14, characterized in that accompanied by destruction, at least in the vicinity of predetermined breaking points on moving the pump cylinder and in the case of an overpressure in the pump chamber, the outlet closure opens and is in particular formed by a diaphragm.

16. Dispenser according to one of the preceding claims, characterized in that the pump cylinder (12) contains a displacement body (34) projecting with respect to the pump piston (20) constructed as an annular piston and located in the starting position and which preferably with its free end in the starting position is located roughly in the vicinity of the front piston end and in the pump stroke end position substantially completely fills the outlet duct (25) approximately up to a closure.

17. Dispenser according to one of the preceding claims, characterized in that the pump piston (20) has an internal width at the end of a piston rod (24) constructed in one piece therewith and forming with a sleeve attachment (8) of the base structure (2) the outlet duct (25), which is only slightly smaller than the displacement body (34) constructed as a displacement mandrel and inserted in the outlet duct (25) during the pump stroke and which is provided particularly on the outer circumference with longitudinal slots (35) extending substantially over its entire length.

18. Dispenser according to one of the preceding claims, characterized in that the discharge opening (26a) is formed by a cap-like nozzle body (31a) in which engages a projecting support mandrel (33a), which is preferably axially secured and centred as a support mandrel component (42) by insertion directly into a reception opening (44) of the discharge head (7a) forming a portion of the discharge duct and which in particular has a component (45) extending to the outlet valve (27a).

19. Dispenser according to claim 18, characterized in that, accompanied by the formation of a ring groove (30a) receiving the cap casing of the nozzle body (31a), the support mandrel (33a) is inserted from the outside in the discharge head (7a), accompanied by elastic widening and is axially secured with a collar (43) in the reception opening (44) widened compared with the external width of the ring groove (30a), the support mandrel compoent (42) preferably having a guide mandrel (45) and the collar (43) is conically extended to the discharge opening (26a).

## Revendications

1. Dispositif délivreur pour substances de grande fluidité, notamment atomiseur présentant un accumulateur (13) de substances, prévu sur un corps de base (2) et muni d'une pompe à piston refouleur comprenant un piston de pompage (20) guidé à coulissement, entre une position initiale et une position extrême de la course de pompage, sur un guide-piston (19) d'un cylindre de pompage (12), ainsi qu'une chambre de pompage (14) qui est formée par le cylindre de pompage (12), est reliée à un orifice de délivrance (26) du dispositif (1) par l'intermédiaire d'un canal de sortie (25), forme intégralement l'accumulateur de substances du dispositif (1), revêt la forme d'une chambre de dosage déterminant sensiblement un seul et unique volume distribué pour chaque course intégrale de pompage, est fermée par rapport à la substance, en vis-àvis du piston de pompage (20), et est réalisée ouverte à une extrémité seulement, le cylindre de pompage (12) étant accessible en vue de l'actionnement de la pompe, caractérisé par le fait que, dans la position initiale, le cylindre de pompage (12) se trouve pour l'essentiel intégralement, à distance, à l'intérieur d'un carter (2) dans lequel, en vue de l'actionnement, il est accessible de l'extérieur dudit carter (2), à travers une échancrure (40).

2. Dispositif délivreur selon la revendication 1, caractérisé par le fait qu'un cylindre de pompage (12) formant la chambre de pompage (14) est conçu pour être disposé, par l'intermédiaire d'une solidarisation emboîtée, sur le carter (2) formé par le corps de base ; et par le fait qu'un guide (9), destiné au cylindre de pompage (12) et saillant pour l'essentiel librement dans le carter (2), est de préférence prévu à distance à l'intérieur d'une enveloppe (5) du carter.

3. Dispositif délivreur selon la revendication 1 ou 2, caractérisé par le fait que, dans la position initiale du piston de pompage (20), le cylindre de pompage (12) se trouve à l'intérieur du carter (2), notamment avec sécurité antidéboîtement dans le sens axial.

4. Dispositif délivreur selon l'une des revendications précédentes, caractérisé par le fait que le cylindre de pompage (12) comporte un organe de butée (18) sensiblement annulaire saillant, sur le pourtour extérieur dudit cylindre, au voisinage de son'extrémité ouverte ; et par le fait qu'une contre-butée (10), saillant annulairement vers l'intérieur et emprisonnée par-derrière par l'organe de butée (18), est prévue sur le corps,de base (2) au voisinage d'une extrémité.

5. Dispositif délivreur selon l'une des revendications précédentes, caractérisé par le fait qu'une liaison élastique forçable est prévue entre le corps de base (2) et le cylindre de pompage (12), la chambre de pompage (14) étant de préférence formée par un réceptacle cylindrique de configuration en cuvette, qui est obturé à une face extrême (15) par une paroi d'extrémité (16) et est en retrait, dans la position initiale, par rapport à l'extrémité associée du carter (2).

6. Dispositif délivreur selon l'une des revendications précédentes, caractérisé par le fait qu'une pièce de guidage, prévue sur le corps de base (2) et recevant le cylindre de pompage (12) à la manière d'une obturation faisant pour l'essentiel librement saillie, en particulier sensiblement sous la forme d'une douille cylindrique sur le pourtour extérieur, est préférentiellement réalisée d'un seul tenant avec le carter (2) en forme de coiffe, ouvert à une extrêmité et muni d'une enveloppe (5).

7. Dispositif délivreur selon la revendication 6, caractérisé par le fait que la pièce de guidage fait saillie, dans le carter (2), par l'intermédiaire d'une paroi d'extrémité (6) formant au moins un méplat d'actionnement (38) ; et par le fait que l'extrémité de la pièce de guidage d'une plus faible hauteur que le carter (2) est, de préférence, en re trait par rapport à l'enveloppe (5) dudit carter qui forme une surface d'appui (3) par son extrémité ouverte.

8. Dispositif délivreur selon l'une des revendications précédentes, caractérisé par le fait qu'une tête délivreuse (7), saillant au-delà du carter (2), présente un appendice de type douille (8) qui repose librement dans ladite tête, fait saillie dans le carter (2) et forme, de préférence, un coulisseau (23) sur lequel le piston de pompage (20) est retenu par emboitement.

9. Dispositif délivreur selon l'une des revendications précédentes, caractérisé par le fait que l'enveloppe (5) du carter (2) possède sensiblement une configuration de base elliptique, en vue de former des côtés larges à étendues diagonales différemment grandes, en particulier de telle sorte que la largeur extérieure de la pièce de guidage, munie d'une douille interne (9), soit approximativement égale à la plus faible étendue diagonale de l'enveloppe (5) du carter, et que le pourtour extérieur de la douille interne (9) fusionne, dans l'enveloppe (5) du carter, par deux zones diamétralement opposées l'une à l'autre.

10. Dispositif délivreur selon l'une des revendications précédentes, caractérisé par le fait qu'une fente (40) d'engagement du pouce, prévue en tant qu'échancrure dans le corps de base (2), en particulier dans un côté large de l'enveloppe (5) du carter, s'étend jusqu'à l'extrémité ouverte de cette dernière.

11. Dispositif délivreur selon la revendication 10, caractérisé par le fait qu'une délimitation transversale de la fente (40) d'engagement du pouce, située à distance d'une paroi d'extrémité (6) du carter (2), est prévue sensiblement à la hauteur de l'extrémité libre de la pièce de guidage ; et par le fait que la fente (40) d'engagement du pouce s'étend, en particulier sensiblement sur la longueur du cylindre de pompage (12).

12. Dispositif délivreur selon l'une des revendications précédentes, caractérisé par le fait que le cylindre de pompage est immobilisé sans aucun recul dans la position d'avance considérée, un dispositif indicateur de l'état d'uti lisation du dispositif délivreur (1), de préférence associé au cylindre de pompage (12), étant en particulier muni d'une fenêtre d'observation formée par la fente (40) d'engagement du pouce.

13. Dispositif délivreur selon l'une des revendications précédentes, caractérisé par le fait qu'une soupape de sortie (27), telle qu'une obturation de sortie du type soupape étanche à l'air, s'ouvrant par actionnement, est prévue dans le canal de sortie (25), ledit canal de sortie (25) étant de préférence prévu dans le corps de base (2), et traversant le cylindre de pompage (20).

14. Dispositif délivreur selon la revendication 13, caractérisé par le fait que la soupape de sortie (27) comporte un corps obturateur (28) logé dans le canal de sortie (25), et s'ouvre de préférence lors d'une surpression, avec déformation élastique.

15. Dispositif délivreur selon la revendication 13 ou 14, caractérisé par le fait que l'obturation de sortie s'ouvre lors d'un coulissement du cylindre de pompage et lorsqu'une surpression règne dans la chambre de pompage, avec détérioration s'opérant au moins au voisinage de zones de rupture programmée, et est en particulier formée par une membrane

16. Dispositif délivreur selon l'une des revendications précédentes, caractérisé par le fait qu'un corps d'expulsion (34) prévu dans le cylindre de pompage (12), faisant saillie vers le piston de pompage (20) occupant la position initiale et réalisé sous la forme d'un piston annulaire creux, se trouve de préférence par son extrémité libre, dans la position initiale, sensiblement dans la région de l'extrémité antérieure du piston, et comble pour l'essentiel intégralement le canal de sortie (25), dans la position extrême de la course de pompage, approximativement jusqu'à une obturation.

17. Dispositif délivreur selon l'une des revendications précédentes, caractérisé par le fait que le piston de pompage (20) est prévu à l'extrémité d'une partie de coulisseau (24) qui est réalisée d'un seul tenant avec ledit piston, et forme le canal de sortie (25) associativement à un appendice de type douille (8) du corps de base (2), avec une lar geur intérieure par rapport à laquelle, de préférence, la largeur extérieure du corps d'expulsion (34), réalisé sous la forme d'une broche d'expulsion et pénétrant dans le canal de sortie (25) lors de la course de pompage, n'est que légèrement inférieure, ledit corps étant notamment pourvu, sur son pourtour extérieur, de fentes longitudinales (35) s'étendant pour l'essentiel sur toute sa longueur.

18. Dispositif délivreur selon l'une des revendications précédentes, caractérisé par le fait que l'orifice de délivrance (26a) est formé par un corps de buse (31a) configuré en une coiffe, dans lequel s'engage une broche d'appui saillante (33a) qui, de préférence, en tant que pièce constitutive (42) à broche d'appui, pénètre directement par emboîtement, avec centrage et arrêt dans le sens axial, dans un logement (44) façonné dans la tête délivreuse (7a) et formant un tronçon du canal de sortie, et qui présente notamment une partie constitutive (45) s'étendant vers la soupape de sortie (27a).

19. Dispositif délivreur selon la revendication 18, caractérisé par le fait que la broche d'appui (33a) est encastrée de l'extérieur dans la tête délivreuse (7a), avec élargissement élastique, en formant une gorge annulaire (30a) recevant l'enveloppe de la coiffe du corps de buse (31a), et pénètre, en étant arrêtée axialement par un collet (43), dans le logement (44) élargi par rapport à la largeur extérieure de la gorge annulaire (30a), la pièce constitutive (42) à broche d'appui présentant de préférence une broche de guidage (45), et le collet (43) étant évasé tronconiquement vers l'orifice de délivrance (26a).
